# FASCICULE DE BREVET EUROPEEN

(11) **EP 1 221 415 B1**
(45) Date de publication et mention de la délivrance du brevet: **14.07.2004**
(21) Numéro de dépôt: 01403309.6
(22) Date de dépôt: 20.12.2001
(51) Int. Cl.: B65D 5/54

(54) **Boîte en carton convertible en emballage de présentation d'articles**
Kartonsschachtel umbaubar in eine Transport- und Schauverpackung
Carton box convertible in a display package for articles

(30) Priorité: 04.01.2001 FR 0100081
(43) Date de publication de la demande: 10.07.2002
(73) Titulaire: Société Anonyme dite SMURFIT-SOCAR, 94160 Saint-Mandé (FR)
(72) Inventeur: Chrétien, Pierre, 93600 Aulnay-sous-Bois (FR)
(74) Mandataire: Jolly, Jean-Pierre

(56) Documents cités:
- BE-A- 656 552
- FR-A- 2 584 376
- GB-A- 299 356
- US-A- 3 542 192
- US-A- 4 421 229

## Description

La présente invention concerne un conditionnement en un matériau semi-rigide tel que le carton ou le carton ondulé, convertible sur les lieux de vente en deux présentoirs pour les articles conditionnés.

Plus précisément, l'invention concerne un tel conditionnement, issu d'un unique flan de matériau semi-rigide convenablement prédécoupé et refoulé, dans lequel les articles conditionnés sont complètement isolés et protégés de l'extérieur et qui, sur les lieux d'exposition en vente des articles conditionnés, peut être converti de façon extrêmement simple en deux présentoirs séparés ou attenants pour ces articles.

Il devient en effet usuel, dans les supermarchés ou les hypermarchés, d'exposer des produits ou des objets à la vente dans les conditionnements mêmes où ils ont été transportés.

Souvent, les conditionnements sont utilisés sous la forme même où ils ont servi au transport et au stockage des produits conditionnés. C'est le cas, par exemple, pour des produits frais tels que des fruits ou des légumes, qui sont proposés aux acheteurs dans les plateaux ou barquettes qui ont servi à leur transport depuis les lieux de production.

Dans d'autres cas, les conditionnements comportent des films protecteurs en une matière plastique thermorétractables, qu'il est nécessaire de supprimer avant l'exposition en vente des objets conditionnés.

Dans d'autres cas, enfin, dans le but de mieux attirer l'attention des acheteurs éventuels et de permettre un accès plus facile de ceux-ci aux articles conditionnés, les conditionnements sont transformés en présentoirs sur les lieux mêmes de vente. Dans ce but, on élimine certaines parties de ces conditionnements, en déchirant par exemple des lignes d'amorces de rupture qui réunissent une partie formant présentoir au reste du conditionnement.

La présente invention vise à proposer un nouveau conditionnement qui ne peut être converti en présentoir sur les lieux de vente des articles conditionnés qu'après élimination d'une partie du conditionnement, qui assure l'inviolabilité de celui-ci et apporte ainsi au destinataire des articles conditionnés la garantie qu'ils ont été protégés de tout accès frauduleux pendant leur transport ou leur stockage, tant que le conditionnement n'a pas été converti en présentoirs.

A cet effet, l'invention a pour objet un conditionnement en un matériau semi-rigide tel que le carton ou le carton ondulé, convertible en deux présentoirs sur les lieux de vente des articles conditionnés, ce conditionnement comprenant deux corps sensiblement identiques attenants entre eux, chaque corps comportant un panneau sensiblement rectangulaire, auquel sont attenants par des lignes de pliage, suivant deux côtés parallèles, deux premières parois dressées perpendiculairement à ce panneau et, suivant deux autres côtés parallèles, deux secondes parois également dressées perpendiculairement à ce panneau, les premières parois de chacun des corps comportant, à chacune de leurs extrémités, un volet articulé sur elles par une ligne de pliage perpendiculaire au panneau du corps concerné, ces volets étant appliqués contre la partie contiguë des secondes parois et en étant rendus solidaires, notamment par collage, une première paroi de chacun des corps étant attenante à une première paroi de l'autre corps et disposée dans le même plan que celle-ci, tandis que les volets disposés respectivement aux deux extrémités de ces premières parois attenantes sont également attenants entre eux et disposés dans un même plan,
ce conditionnement étant caractérisé en ce que :
- les premières parois attenantes des deux corps sont articulées entre elles par une ligne d'amorces de rupture parallèle aux panneaux rectangulaires des deux corps, et les volets associés à ces parois sont également attenants entre eux par des lignes d'amorces de rupture parallèles à ces panneaux et raccordées à celle par laquelle les premières parois sont articulées entre elles ;
- la première paroi de chaque corps opposée à celles qui sont attenantes comporte une portion qui vient à recouvrement d'une partie analogue de la paroi correspondante de l'autre corps et en est rendue solidaire, notamment par collage, chacune des deux portions venant à recouvrement étant attenante au reste de la première paroi par une ligne d'amorces de rupture, qu'il est ainsi possible de rompre sur les lieux d'exposition en vente des articles conditionnés pour avoir accès à l'intérieur du conditionnement, les deux corps de celui-ci pouvant ainsi former chacun un présentoir, après avoir été séparés l'un de l'autre par déchirure des lignes d'amorces de rupture par lesquelles une première paroi de chacun des corps et les volets associés sont attenants à une première paroi de l'autre corps et aux volets associés.

Les parties venant à recouvrement d'une première paroi de chaque corps apportent ainsi une garantie d'inviolabilité du conditionnement, puisqu'il est nécessaire de les séparer du reste de la paroi correspondante pour pouvoir accéder à l'intérieur du conditionnement et convertir celui-ci en deux présentoirs distincts.

On notera la grande facilité avec laquelle les deux corps peuvent être séparés sur les lieux de vente pour former des présentoirs.

L'invention a également pour objet un flan prédécoupé et refoulé en un matériau semi-rigide tel que le carton ou le carton ondulé pour la réalisation du conditionnement défini ci-dessus, ce flan comprenant deux ensembles attenants sensiblement identiques, destinés à former chacun un corps du conditionnement, chaque ensemble comprenant un panneau rectangulaire, suivant deux côtés parallèles duquel sont attenantes par des lignes de pliage deux première parties destinées à former deux premières parois du corps correspondant et suivant deux autres côtés parallèles duquel sont attenantes deux secondes parties destinées à former deux secondes parois de ce corps, les premières parties comprenant à chaque extrémité un volet articulé par une ligne de pliage disposée dans le prolongement du côté du panneau suivant lequel la seconde paroi contiguë est articulée,
ce flan étant caractérisé en ce que :
- une première partie de chaque ensemble est attenante à une première partie de l'autre ensemble suivant une ligne d'amorces de rupture parallèle aux côtés des panneaux rectangulaires suivant lesquels ces premières parties sont articulées par une ligne de pliage, chaque volet attenant à chacune de ces premières parties étant lui-même attenant au volet correspondant de l'autre première partie par une ligne d'amorces de rupture disposée dans le prolongement de celle suivant laquelle les deux premières parties sont attenantes ;
- chaque première partie de chaque ensemble non attenante à une première partie de l'autre ensemble comporte une portion faisant saillie par rapport au bord de cette première partie opposé à la ligne de pliage par laquelle elle est articulée sur le panneau rectangulaire correspondant, chaque portion en saillie étant attenante au reste de la première partie du corps par une ligne d'amorces de rupture et ayant des dimensions telles qu'après mise en forme du conditionnement, elle vienne à recouvrement avec la même portion de la première partie correspondante de l'autre corps, dont elle peut ainsi être rendue solidaire, notamment par collage.

Une forme de réalisation de l'invention va être décrite ci-après plus en détail, à titre d'exemple, en référence aux dessins annexés. Sur ces dessins :
La figure 1 est une vue en perspective du conditionnement fermé ;
La figure 2 est une vue analogue à la figure 1, illustrant l'ouverture du conditionnement par séparation des parties des deux corps venant à recouvrement ;
La figure 3 est une vue en plan du flan de carton ondulé prédécoupé et refoulé dont est issu ce conditionnement ;
La figure 4 est une vue en perspective des deux présentoirs issus du conditionnement de la figure 1.

Comme on le voit sur les dessins, le conditionnement conforme à l'invention comprend deux corps attenants 1 et 1', issus d'un unique flan de carton ondulé, convenablement découpé et refoulé. Les corps 1 et 1' sont sensiblement identiques et les parties du corps 1' seront désignées ci-après par les mêmes chiffres de référence que les parties correspondantes du corps 1, affectés de l'indice '.

Chaque corps 1, 1', comprend un panneau rectangulaire, respectivement 2, 2', suivant deux côtés parallèles duquel sont articulées par des lignes de pliage deux premières parois, respectivement 3-3a, 3'-3'a, dressées perpendiculairement au panneau 2, 2' associé, et suivant deux autres côtés parallèles duquel sont articulées également par des lignes de pliage des secondes parois 4, 4', également dressées perpendiculairement au panneau 2, 2', associé.

Aux extrémités des premières parois 3-3a, 3'-3'a sont articulées par des lignes de pliage perpendiculaires aux panneaux 2, 2', des volets, respectivement 5-5a, 5'-5'a, contrecollés contre la face externe des parois 4, 4', contiguës.

Conformément à l'invention, une première paroi 3 du corps 1 est attenante suivant une ligne d'amorces de rupture 6 parallèle au panneau 2 à une première paroi 3' du corps 1' et est disposée dans le même plan que cette dernière, tandis que les volets 5 attenants à la paroi 3 sont également attenants aux volets 5' associés à la paroi 3' par des lignes d'amorces de rupture 6a, également parallèles au panneau 2 et disposées dans le même plan que la ligne 6, à laquelle elles sont raccordées.

Par ailleurs, les premières parois 3a, 3'a, comportent chacune, suivant leur bord opposé à la ligne de pliage par laquelle elles sont articulées sur le panneau 2, 2' associé, une portion en saillie 7, 7a, qui vient à recouvrement avec la portion correspondante de l'autre corps, contre laquelle elle peut ainsi être collée. Chaque portion 7, 7' est attenante au reste de la paroi 3a, 3'a associée par une ligne d'amorces de rupture 8, 8'.

Lorsque le conditionnement a été empli des articles à conditionner, il est ainsi possible de solidariser les deux corps 1 et 1' en collant l'une contre l'autre les parties 7 et 7' venant à recouvrement, qui apportent ainsi au destinataire une garantie d'inviolabilité du conditionnement.

Une fois celui-ci arrivé sur les lieux de vente des articles conditionnés, il suffit de rompre les lignes d'amorces de rupture 8 et 8' pour éliminer les portions de paroi venant à recouvrement et de rompre simultanément les lignes d'amorces de rupture 6 et 6a pour désolidariser les deux corps 1 et 1' et obtenir ainsi, comme on le voit sur la figure 4, deux présentoirs distincts utilisables directement sur les linéaires des lieux de vente.

## Revendications

1. Conditionnement en un matériau semi-rigide tel que le carton ou le carton ondulé, convertible en deux présentoirs sur les lieux de vente des articles conditionnés, ce conditionnement comprenant deux corps (1, 1') sensiblement identiques attenants entre eux, chaque corps comportant un panneau (2, 2') sensiblement rectangulaire, auquel sont attenants par des lignes de pliage, suivant deux côtés parallèles, deux premières parois (3-3a, 3'-3'a) dressées perpendiculairement à ce panneau et, suivant deux autres côtés parallèles, deux secondes parois (4, 4') également dressées perpendiculairement à ce panneau, les premières parois (3-3a, 3'-3'a) de chacun des corps comportant, à chacune de leurs extrémités, un volet (5, 5') articulé sur elles par une ligne de pliage perpendiculaire au panneau (2, 2') du corps concerné, ces volets (5, 5') étant appliqués contre la partie contiguë des secondes parois (4, 4') et en étant rendus solidaires, notamment par collage, une première paroi de chacun des corps étant attenante à une première paroi de l'autre corps et disposée dans le même plan que celle-ci, tandis que les volets (5, 5') disposés respectivement aux deux extrémités de ces premières parois attenantes (3, 3') sont également attenants entre eux et disposés dans un même plan,
ce conditionnement étant **caractérisé en ce que** :
- les premières parois (3, 3') attenantes des deux corps sont articulées entre elles par une ligne (6) d'amorces de rupture parallèle aux panneaux rectangulaires (2, 2') des deux corps, et les volets associés (5, 5') à ces parois sont également attenants entre eux par des lignes d'amorces de rupture (6, 6a) parallèles à ces panneaux et raccordées à celle par laquelle les premières parois sont articulées entre elles ;
- la première paroi (3a, 3'a) de chaque corps opposée à celles (3, 3') qui sont attenantes comporte une portion qui vient à recouvrement d'une partie analogue de la paroi correspondante de l'autre corps et en est rendue solidaire, notamment par collage, chacune des deux portions (7, 7') venant à recouvrement étant attenante au reste de la première paroi par une ligne (8, 8') d'amorces de rupture, qu'il est ainsi possible de rompre sur les lieux d'exposition en vente des articles conditionnés pour avoir accès à l'intérieur du conditionnement, les deux corps de celui-ci pouvant ainsi former chacun un présentoir, après avoir été séparés l'un de l'autre par déchirure des lignes d'amorces de rupture (6, 6a) par lesquelles une première paroi de chacun des corps et les volets associés sont attenants à une première paroi de l'autre corps et aux volets associés.

2. Conditionnement selon la revendication 1, **caractérisé en ce que** les volets (5-5a, 5'-5'a) attenants aux premières parois (3-3a, 3',3'a) sont collés contre la face externe des secondes parois (4, 4') contiguës.

3. Flan prédécoupé et refoulé en un matériau semi-rigide tel que le carton ou le carton ondulé pour la réalisation du conditionnement défini ci-dessus, ce flan comprenant deux ensembles (1, 1') attenants sensiblement identiques, destinés à former chacun un corps du conditionnement, chaque ensemble comprenant un panneau rectangulaire (2, 2'), suivant deux côtés parallèles duquel sont attenantes par des lignes de pliage deux première parties (3, 3a ; 3', 3'a) destinées à former deux premières parois du corps correspondant et suivant deux autres côtés parallèles duquel sont attenantes deux secondes parties (4, 4') destinées à former deux secondes parois de ce corps, les premières parties (3, 3a ; 3', 3'a) comprenant à chaque extrémité un volet (5, 5a ; 5', 5'a) articulé par une ligne de pliage disposée dans le prolongement du côté du panneau (2, 2') suivant lequel la seconde paroi contiguë (4, 4') est articulée,
ce flan étant **caractérisé en ce que** :
- une première partie (3, 3') de chaque ensemble est attenante à une première partie de l'autre ensemble suivant une ligne (6) d'amorces de rupture parallèle aux côtés des panneaux rectangulaires suivant lesquels ces premières parties sont articulées par une ligne de pliage, chaque volet (5, 5') attenant à chacune de ces premières parties étant lui-même attenant au volet correspondant de l'autre première partie par une ligne (6a) d'amorces de rupture disposée dans le prolongement de celle suivant laquelle les deux premières parties sont attenantes ;
- chaque première partie (3a, 3'a)de chaque ensemble non attenante à une première partie de l'autre ensemble comporte une portion (7, 7') faisant saillie par rapport au bord de cette première partie (3a, 3'a) opposé à la ligne de pliage par laquelle elle est articulée sur le panneau rectangulaire correspondant, chaque portion en saillie étant attenante au reste de la première partie du corps par une ligne (8, 8') d'amorces de rupture et ayant des dimensions telles qu'après mise en forme du conditionnement, elle vienne à recouvrement avec la même portion de la première partie correspondante de l'autre corps, dont elle peut ainsi être rendue solidaire, notamment par collage.

## Patentansprüche

1. Verpackung aus einem halbstarren Material wie beispielsweise Pappe oder Wellpappe zum Gegenstand, die an der Verkaufsstelle der verpackten Artikel in zwei Verkaufsständer umgewandelt werden kann, wobei die Verpackung zwei weitgehend identische, aneinandergrenzende Hauptteile (1, 1') umfasst, wobei jedes Hauptteil eine weitgehend rechteckige Platte (2, 2') aufweist, an die sich über Falzlinien auf zwei parallelen Seiten zwei erste und senkrecht zur Platte verlaufende Wandungen (3-3a, 3'-3'a) und auf zwei anderen parallelen Seiten zwei zweite und ebenfalls senkrecht zur Platte verlaufende Wandungen (4, 4') anschließen, wobei die ersten Wandungen (3-3a, 3'-3'a) eines jeden Hauptteils an jedem ihrer Enden eine Klappe (5, 5') aufweisen, die entlang einer senkrecht zur Platte (2, 2') des betroffenen Hauptteils verlaufenden Falzlinie frei beweglich ist, wobei diese Klappen (5, 5') gegen den angrenzenden Teil der zweiten Wandungen (4, 4') angelegt und mit diesem insbesondere durch Verkleben fest verbunden werden, wobei eine erste Wandung eines jeden Hauptteils an eine erste Wandung des anderen Hauptteils angrenzt und in der gleichen Ebene wie diese zu liegen kommt, während die an den beiden Enden dieser angrenzenden ersten Wandungen (3, 3') angeordneten Klappen (5, 5') ebenfalls gegeneinander anliegen und in der gleichen Ebene verlaufen, und wobei diese Verpackung **dadurch gekennzeichnet ist, dass**:
- die ersten aneinandergrenzenden Wandungen (3, 3') der beiden Hauptteile untereinander durch eine Anrisslinie (6) parallel zu den rechteckigen Platten (2, 2') der beiden Hauptteile frei beweglich sind und die zu diesen Wandungen gehörigen Klappen (5, 5') durch parallel zu diesen Platten verlaufende Anrisslinien (6, 6a) ebenfalls aneinandergrenzen und so angeschlossen sind, dass die ersten Wandungen dazwischen frei bewegt werden können;
- die erste Wandung (3-a, 3'a) eines jeden Hauptteils, die den angrenzenden Wandungen (3, 3') gegenüberliegt, einen Abschnitt umfasst, der einen analogen Abschnitt der entsprechenden Wandung des anderen Hauptteils überlappt und mit diesem insbesondere durch Verkleben fest verbunden ist, wobei jeder der sich überlappenden Abschnitte (7, 7') an den Rest der ersten Wandung durch eine Anrisslinie (8, 8') angrenzt, die dann am Ausstellungsort zum Verkauf der verpackten Artikel aufgerissen werden kann, um Zugang zum Innern der Verpackung zu erlangen, wobei die zwei Hauptteile der Verpackung auf diese Weise jeweils einen Verkaufsständer bilden können, nachdem sie voneinander durch Einreißen der Anrisslinien (6, 6') getrennt worden sind, durch welche eine erste Wandung eines jeden Hauptteils und die zugehörigen Klappen an eine erste Wandung des anderen Hauptteils und die zugehörigen Klappen angrenzt.

2. Verpackung nach Anspruch 1, **dadurch gekennzeichnet, dass** die an die ersten Wandungen (3-3a, 3'-3'a) angrenzenden Klappen (5-5a, 5'-5'a) gegen die Außenseite von angrenzenden zweiten Wandungen (4, 4') verklebt sind.

3. Vorgeschnittener und vorgestanzter Zuschnitt aus einem halbstarren Material wie zum Beispiel Pappe oder Wellpappe zur Herstellung der vorstehend beschriebenen Verpackung, wobei der Zuschnitt zwei weitgehend identische, aneinandergrenze Einheiten (1, 1') aufweist, die jeweils zur Ausbildung eines Hauptteils der Verpackung bestimmt sind, und wobei jedes Teil eine rechteckige Platte (2, 2') umfasst, an der auf zwei Parallelseiten über Falzlinien zwei erste Abschnitte (3-3a, 3'-3'a) zur Bildung von zwei ersten Wandungen des entsprechenden Hauptteils und entlang deren zwei anderen Parallelseiten zwei zweite Abschnitte (4, 4') zur Ausbildung von zwei zweiten Wandungen dieses Hauptteils angrenzen, wobei die ersten Abschnitte (3-3a, 3'-3'a) an jedem Ende eine über eine Falzlinie in der Verlängerung der Plattenseite frei bewegliche Klappe (5, 5a; 5', 5'a) aufweisen, entlang welcher die zweite anschließende Wandung (4, 4') angrenzt,
und wobei dieser Zuschnitt **dadurch gekennzeichnet ist, dass**:
- ein erster Teil (3, 3') einer jeden Einheit an einen ersten Teil der anderen Einheit entlang einer Anrisslinie (8) parallel zu den Seiten der rechteckigen Platten angrenzt, entlang denen diese ersten Teile durch eine Falzlinie frei beweglich sind, wobei jede an diese ersten Teile angrenzende Klappe (5, 5') selbst an die entsprechende Klappe des anderen ersten Teils durch eine Anrisslinie (6a) angrenzt, die in der Verlängerung derselben ausgebildet ist, entlang welcher die zwei ersten Abschnitte aneinandergrenzen;
- jeder erste Teil (3a, 3'a) einer jeden Einheit, der nicht an einen ersten Teil der anderen Einheit angrenzt, einen relativ zum Rand dieses ersten Teils vorspringenden Abschnitt (7, 7') gegenüber der Falzlinie umfasst, durch welche er auf der entsprechenden rechteckigen Platte frei beweglich ist, wobei jeder vorspringende Abschnitt über eine Anrisslinie (8, 8') an den Rest des ersten Abschnitts des Hauptteils angrenzt und so dimensioniert ist, dass nach Formgebung der Verpackung der Abschnitt mit dem gleichen Abschnitt des ersten Teils des anderen Hauptteils überlappt, mit dem er somit insbesondere durch Verkleben fest verbunden werden kann.

## Claims

1. Packaging of a semi-rigid material such as cardboard or corrugated cardboard, convertible into two display units for displaying packaged articles at point of sale, said packaging comprising two substantially identical bodies (1, 1') adjoining one another, each body comprising a substantially rectangular panel (2, 2') adjoined via fold lines, along two parallel sides, by two first walls (3-3a, 3'-3'a) erected perpendicularly to said panel and, along two other parallel sides, by two second walls (4, 4') also erected perpendicularly to said panel, the first walls (3-3a, 3'-3'a) of each of the bodies comprising, at each of their ends, a flap (5, 5') hinged thereto by a fold line perpendicular to the panel (2, 2') of the body in question, said flaps (5, 5') being applied against the contiguous parts of the second walls (4, 4') and being firmly connected therewith, in particular by gluing, one first wall of each of the bodies adjoining one first wall of the other body and being arranged in the same plane as said wall while the flaps (5, 5') arranged respectively at the two ends of these first adjoining walls (3, 3') likewise adjoin one another and are arranged in one and the same plane,
said packaging being **characterised in that**:
- the first adjoining walls (3, 3') of the two bodies are hinged together by an incipient breakage line (6) parallel to the rectangular panels (2, 2') of the two bodies, and the flaps (5, 5') associated with these walls also adjoin one another via incipient breakage lines (6, 6a) parallel to said panels and connected to the line via which the first walls are hinged together;
- the opposite first wall (3a, 3'a) of each body from those (3, 3') which adjoin comprises a portion which overlaps a similar part of the corresponding wall of the other body and is firmly connected therewith, in particular by gluing, each of the two overlapping portions (7, 7') adjoining the rest.of the first wall via an incipient breakage line (8, 8'), which it is thus possible to break when packaged articles are put on display at point of sale to give access to the inside of the packaging, the two bodies thereof thus each being able to form a display unit after having been separated from one another by tearing along the incipient breakage lines (6, 6a) via which one first wall of each of the bodies and the associated flaps adjoin one first wall of the other body and the associated flaps.

2. Packaging according to claim 1, **characterised in that** the flaps (5-5a, 5'-5'a) adjoining the first walls (3-3a, 3'-3'a)) are glued against the outer faces of the second contiguous walls (4, 4').

3. A precut and back-folded blank of semi-rigid material such as cardboard or corrugated cardboard for producing the packaging defined above, said blank comprising two substantially identical adjoining assemblies (1, 1'), each designed to form a packaging body, each assembly comprising a rectangular panel (2, 2'), two parallel sides of which are adjoined, via fold lines, by two first parts (3, 3a; 3', 3'a) designed to form two first walls of the corresponding body and two other parallel sides of which are adjoined by two second parts (4, 4') designed to form two second walls of said body, the first parts (3, 3a; 3', 3'a) comprising at each end a flap (5, 5a; 5', 5'a) hinged via a fold line arranged as an extension of the side of the panel (2, 2') along which the second contiguous wall (4, 4') is hinged,
said blank being **characterised in that**:
- a first part (3, 3') of each assembly adjoins a first part of the other assembly along an incipient breakage line (6) parallel to the sides of the rectangular panels along which said first parts are hinged via a fold line, each flap (5, 5') adjoining each of said first parts itself adjoining the corresponding flap of the other first part via an incipient breakage line (6a) arranged as an extension of the line along which the two first parts adjoin;
- each first part (3a, 3'a) of each assembly not adjoining a first part of the other assembly comprises a portion (7, 7') projecting relative to the opposite edge of said first part (3a, 3'a) from the fold line via which it is hinged to the corresponding rectangular panel, each projecting portion adjoining the rest of the first part of the body via an incipient breakage line (8, 8') and having dimensions such that, once the packaging has been assembled, it overlaps the same portion of the corresponding first part of the other body, to which it may thus be firmly connected, in particular by gluing.
